# EUROPÄISCHE PATENTSCHRIFT

(11) **EP 0 751 737 B1**
(45) Veröffentlichungstag und Bekanntmachung des Hinweises auf die Patenterteilung: **17.03.1999**
(21) Anmeldenummer: 95905139.2
(22) Anmeldetag: 13.01.1995
(51) Int. Cl.: A47L 15/13

(54) **WASCH- UND REINIGUNGSVORRICHTUNG**
WASHING AND CLEANING DEVICE
SYSTEME DE LAVAGE ET DE NETTOYAGE

(30) Priorität: 22.01.1994 DE 4401798
(43) Veröffentlichungstag der Anmeldung: 08.01.1997
(73) Patentinhaber: Active Partner International Sarl (A.P.I.), 94430 Chennevières sur Marne (FR)
(72) Erfinder: Glotz, Karl-Heinz, 31275 Lehrte (DE)
(74) Vertreter: König, Norbert, Dipl.-Phys. Dr.
(86) Internationale Anmeldenummer: EP9500119
(87) Internationale Veröffentlichungsnummer: WO9519732

(56) Entgegenhaltungen:
- DE-A- 2 817 170
- DE-U- 9 002 289
- DE-U- 9 316 089
- FR-A- 1 102 562
- US-A- 4 114 194
- DATABASE WPI Week 8504, Derwent Publications Ltd., London, GB; AN 85-024467 & SU,A,567 755 (V.M. BOROVENKOV) 15. Juni 1984
- PATENT ABSTRACTS OF JAPAN vol. 17, no. 388 (C-1086) 21. Juli 1993 & JP,A,05 068 665 (SHARP CO) 23. März 1993

## Beschreibung

Die Erfindung betrifft eine Wasch- und Reinigungsvorrichtung gemäß Oberbegriff des Anspruchs 1.

Durch DE-U-90 02 289 ist eine Wasch- und Reinigungsvorrichtung bekannt, die mit einem in einem Gehäuse angeordneten Ultraschallgeber arbeitet. Diese Vorrichtung ist aufwendig im Aufbau und arbeitet nicht sehr zuverlässig.

Die Aufgabe der vorliegenden Erfindung besteht darin, eine Vorrichtung der eingangs genannten Art dahingehend auszubilden, daß sie einfach im Aufbau und effektiv in der Waschwirkung ist, zuverlässig arbeitet, sowie leicht transportierbar und überall einsetzbar ist.

Diese Aufgabe wird durch die Ausbildung gemäß Anspruch 1 gelöst.

Vorteilhafte und zweckmäßige Weiterbildungen der erfindungsgemäßen Aufgabenlösung sind in den Unteransprüchen angegeben.

Die Erfindung zeichnet sich durch einen einfachen Aufbau aus und ist praktisch wartungsfrei. Sie arbeitet sehr effektiv und Zuverlässig. Sie kann relativ klein hergestellt werden und ist praktisch überall einsetzbar.

Die Erfindung soll nachfolgend anhand der beigefügten Zeichnung, in der Ausführungsbeispiele dargestellt sind, näher erläutert werden.

Es zeigt
- Fig. 1: eine erste Ausführungsform einer wasch- und Reinigungsvorrichtung und
- Fig. 2: eine zweite Ausführungsform einer Wasch- und Reinigungsvorrichtung.

Gleiche Bauteile in den Figuren der Zeichnung sind mit den gleichen Bezugszeichen versehen.

Die Zeichnung zeigt ein als Hohlkugel ausgebildetes Gehäuse 2, das aus zwei flüssigkeitsdicht Zusammengeschweißten Kugelschalen 4 und 6 besteht.

Innerhalb des Gehäuses befindet sich ein beispielsweise über Verstrebungen 8 starr mit der Gehäuseinnenwandung verbundener Elektromotor 10, auf dessen Abtriebswelle 12 eine Vibrationsschwingungen erzeugende, außerhalb der Drehachse befindliche Unwucht-Masse 14 angeordnet ist. Der Elektromotor 10 arbeitet mit einer Drehzahl von 8000-15000 Umdrehungen pro Minute.

Zur Stromversorgung ist im Gehäuse als Stromquelle ein Akku 16 vorgesehen, vgl. Fig. 1, in dessen Stromleitung 18 zum Elektromotor 10 ein Schalter 20, vorzugsweise ein Reed-Schalter, geschaltet ist, der in oder auf der Gehäusewandung angeordnet ist. Über einen in oder auf der Gehäusewandung angeordneten Anschluß 22 kann der Akku wieder aufgeladen werden.

Anstelle des Akkus als Stromquelle kann auch ein Netzgerät 24, vgl. Fig. 2, außerhalb des Gehäuses 2 oder innerhalb des Gehäuses (gestrichelt angedeutet) vorgesehen werden.

Das Gehäuse 2 besteht vorzugsweise aus Kunststoff und kann beispielsweise einen Durchmesser von 77 mm aufweisen.

Die Handhabung der beschriebenen Vorrichtung ist wie folgt. Das kugelförmige Gehäuse wird mit eingeschaltetem Elektromotor in das Waschgut bzw. das Reinigungsgut gegeben. Die von der Vorrichtung erzeugten Vibrationsschwingungen übertragen sich auf die Wasch- bzw. Reinigungsflüssigkeit und lösen auf einfache und schnelle Weise Schmutzpartikel vom Waschgut bzw. vom Reinigungsgut. Grundsätzlich ist die Zugabe von Waschmittel oder Seife nicht notwendig. Durch Zugabe von Waschmittel oder Seife wird der Wasch- oder Reinigungsvorgang allerdings beschleunigt. Durch die beschriebene Vorrichtung kann Waschmittel in erheblicher Menge eingespart werden, wodurch gleichzeitig eine Verringerung der Umweltbelastung durch Waschmittel erreicht wird.

## Patentansprüche

1. Wasch- und Reinigungsvorrichtung mit einem flüssigkeitsdichten Gehäuse (2), in dem eine elektrisch betriebene Vorrichtung (10, 12, 14) zur Erzeugung von über das Gehäuse (2) an die Umgebung übertragbaren Vibrationsschwingungen angeordnet ist, **gekennzeichnet durch** einen im Innenraum des Gehäuses (2) angeordneten und mit dessen Innenwandung starr verbundenen Elektromotor (10), auf dessen Abtriebswelle (12) eine die Vibrationsschwingungen erzeugende, außerhalb der Drehachse angeordnete Unwucht-Masse (14) angeordnet ist.

2. Vorrichtung nach Anspruch 1, **dadurch gekennzeichnet**, daß das Gehäuse (2) hohlkugelförmig ist.

3. Vorrichtung nach Anspruch 2, **dadurch gekennzeichnet**, daß das hohlkugelförmige Gehäuse (2) aus zwei dicht miteinander verschweißten Kugelschalen (4, 6) besteht.

4. Vorrichtung nach Anspruch 1, **dadurch gekennzeichnet**, daß als Stromquelle für den Elektromotor (10) ein innerhalb des Gehäuses (2) angeordneter Akku (16) vorgesehen ist, der über einen in oder auf der Gehäusewandung angeordneten Anschluß (22) wiederaufladbar ist.

5. Vorrichtung nach Anspruch 1, **dadurch gekennzeichnet**, daß als Stromquelle für den Elektromotor (10) ein innerhalb oder außerhalb des Gehäuses (2) angeordnetes Netzgerät (24) vorgesehen ist.

6. Vorrichtung nach einem der vorhergehenden Ansprüche. **dadurch gekennzeichnet**, daß zur Ein- und Ausschaltung des Elektromotors (10) ein in oder auf der Gehäusewandung angeordneter Reed-Schalter (20) vorgesehen ist.

7. Vorrichtung nach einem der vorhergehenden Ansprüche, **dadurch gekennzeichnet**, daß die Drehzahl des Elektromotors (10) 8000-15000 Umdrehungen pro Minute beträgt.

## Claims

1. A washing and cleaning device having a fluid-tight housing (2), arranged in which is an electrically driven device (10,12,14) for producing vibrating oscillations which can be transferred through the housing (2) into the environment, characterised by an electromotor (10) arranged in the inner area of the housing (2), and which is rigidly connected with same, on whose driven shaft (12) an unbalanced mass (14) is arranged outside the rotation axis, and which produces the vibrating oscillations.

2. A device according to claim 1, characterised in that the housing (2) is hollow sphere-shaped.

3. A device according to claim 2, characterised in that the hollow sphere-shaped housing (2) is comprised of two spherical shells (4,6) which are tightly welded to one another.

4. A device according to claim 1, characterised in that an accumulator (16) arranged inside the housing (2) is provided as the source of current for electromotor (10), which can be recharged via a connection (22) which is arranged either in or on the housing wall.

5. A device according to claim 1, characterised in that a power supply unit (24) is arranged inside or outside the housing (2) as a source of current for electromotor (10).

6. A device according to any of the above claims, characterised in that a reed switch (20) is provided for switching electromotor (10) on and off, arranged in or on the housing wall.

7. A device according to any of the above claims, characterised in that the electromotor's (10) speed of revolution amounts to 8000-15000 per minute.

## Revendications

1. Dispositif de lavage et de nettoyage, avec un carter (2) étanche aux liquides dans lequel est disposé un dispositif (10, 12, 14) fonctionnant électriquement pour engendrer des pulsions vibratoires transmissibles aux environs par l'intermédiaire du carter (2),
caractérisé par un moteur électrique (10), disposé dans le volume intérieur du carter (2) et relié rigidement à sa paroi intérieure, sur l'arbre de sortie (12) duquel est disposée une masse déséquilibrée (14) disposée en dehors de l'axe de rotation, engendrant les pulsions vibratoires.

2. Dispositif selon la revendication 1,
caractérisé en ce que le carter (2) est en forme de sphère creuse.

3. Dispositif selon la revendication 2,
caractérisé en ce que le carter (2) en forme de sphère creuse est constitué de deux coques en calotte (4, 6) soudées l'une a l'autre de manière étanche.

4. Dispositif selon la revendication 1,
caractérisé en ce qu'un accumulateur (16), disposé a l'intérieur du carter (2), est prévu en tant que source de courant pour le moteur électrique (10) et est rechargeable par l'intermédiaire d'une connexion (22) disposée dans ou sur la paroi du carter.

5. Dispositif selon la revendication 1,
caractérisé en ce qu'une boîte d'alimentation en courant (24), disposée a l'intérieur ou a l'extérieur du carter (2), est prévue en tant que source de courant pour le moteur électrique (10).

6. Dispositif selon l'une des revendications précédentes, caractérisé en ce qu'un interrupteur reed (20), disposé dans ou sur la paroi du carter, est prévu pour la mise en circuit et hors circuit du moteur électrique (10).

7. Dispositif selon l'une des revendications précédentes, caractérisé en ce que la vitesse de rotation du moteur électrique (10) est de 8.000 - 15.000 tours par minute.
